# FASCICULE DE BREVET EUROPEEN

(11) **EP 2 413 734 B1**
(45) Date de publication et mention de la délivrance du brevet: **17.01.2018**
(21) Numéro de dépôt: 10717679.4
(22) Date de dépôt: 30.03.2010
(51) Int. Cl.: A45C 11/00, A45D 33/00, A45D 40/10, A45D 40/18, A45D 42/02

(54) **DISTRIBUTEUR DE PRODUIT**
PRODUKTABGABEVORRICHTUNG
PRODUCT DISPENSER

(30) Priorité: 03.04.2009 FR 0952219
(43) Date de publication de la demande: 08.02.2012
(73) Titulaire: PARFUMS CHRISTIAN DIOR, 75008 Paris 08 (FR)
(72) Inventeur: HERMOUET, Yannic, 45770 Saran (FR)
(74) Mandataire: Cabinet Plasseraud
(86) Numéro de dépôt international: PCT/FR2010/050587
(87) Numéro de publication internationale: WO 2010/112756

(56) Documents cités:
- EP-A1- 1 466 539
- WO-A1-2008/097002
- JP-U- H04 112 313
- JP-U- S58 171 629
- US-A- 2 039 323
- US-A- 2 522 403
- US-A1- 2004 221 866

## Description

L'invention se rapporte à un distributeur de produit.

En particulier, l'invention se rapporte à un distributeur de produit, notamment cosmétique (tel que du rouge à lèvres), selon le préambule de la revendication 1.

Un distributeur de produit de ce type est connu du document US-2 485 161.

Le document JP 58-171629 décrit, par ailleurs, un distributeur de produit du type précité dans lequel le logement comporte une surface de butée adaptée pour coopérer avec l'organe mobile pour définir la position d'utilisation dudit organe mobile.

Toutefois, les distributeurs connus n'offrent pas une maîtrise satisfaisante de la position d'utilisation, en particulier au cours du temps.

L'invention vise à pallier le problème évoqué ci-dessus.

A cet effet, l'invention propose un distributeur de produit tel que défini dans la revendication 1.

La position d'utilisation ainsi définie reste la même à chaque utilisation du distributeur, et ce tout au long de la durée de vie du distributeur. Il en résulte une meilleure maîtrise de la position d'utilisation, notamment dans le temps.

Par ailleurs, selon des dispositions particulières, la position d'utilisation étant définie par la surface de butée, l'organe d'actionnement, par exemple sous la forme d'un organe élastique, peut assurer la seule fonction de rappel de l'organe mobile dans la position d'utilisation. Les contraintes de montage de l'organe d'actionnement peuvent ainsi être allégées, ce qui permet de simplifier l'assemblage du distributeur.

En outre, en agissant sur le positionnement de la surface de butée, il est possible d'optimiser de manière simple la visibilité du miroir.

La surface de butée est agencée sensiblement transversalement par rapport à l'axe central pour être en contact avec l'organe mobile en position d'utilisation.

Par ailleurs, l'organe d'actionnement peut être adapté pour presser l'organe mobile en position d'utilisation contre la surface de butée.

L'étui comporte intérieurement au moins un évidement ménagé dans la paroi latérale, ledit évidement présentant la surface de butée.

Pour assurer un verrouillage du dispositif applicateur sur l'étui lorsque l'étui est placé sur le dispositif applicateur pour le recouvrir, on peut prévoir que le dispositif applicateur comprenne un élément d'accrochage adapté pour s'encliqueter dans l'évidement lorsque le dispositif applicateur est reçu dans le logement de l'étui.

Pour assurer le guidage et un déplacement régulier de l'organe mobile dans le logement, l'organe mobile comporte au moins un élément de guidage configuré pour être en contact avec une surface intérieure de l'étui et pour être en contact avec la surface de butée en position d'utilisation de l'organe mobile.

En particulier, l'élément de guidage est une languette déformable élastiquement s'étendant selon l'axe central vers l'ouverture jusqu'à une extrémité libre en contact avec la surface intérieure de l'étui, ladite extrémité libre étant en contact avec la surface de butée en position d'utilisation de l'organe mobile.

Dans un mode de réalisation, le miroir peut s'étendre perpendiculairement à l'axe central.

Dans un autre mode de réalisation, le miroir peut s'étendre parallèlement à l'axe central. L'organe mobile peut alors comprendre un support comportant un espace de réception qui s'étend selon l'axe central, ledit espace de réception étant ouvert du côté de l'ouverture de l'étui pour recevoir le dispositif applicateur. Le support présente une surface extérieure portant le miroir.

Le distributeur selon l'invention est particulièrement adapté pour appliquer un produit solide ou pâteux destiné à être déposé sur les lèvres dans le cadre d'un usage cosmétique ou pharmaceutique.

Dans une application particulière du distributeur, le dispositif applicateur comprend un produit à usage cosmétique pour le soin et/ou le maquillage des lèvres, en particulier un bâton de rouge à lèvres.

D'une manière générale, le distributeur selon l'invention peut être utilisé dès lors que l'opérateur a besoin de voir la zone destinée à recevoir le produit contenu dans le dispositif applicateur. Dans le domaine cosmétique, on peut également utiliser le distributeur selon l'invention pour appliquer un produit anti-cernes au niveau du contour des yeux.

D'autres objets et avantages de l'invention apparaîtront à la lecture de la description qui suit, faite en référence aux dessins annexés dans lesquels :
- la figure 1 est une vue en perspective d'un bâton de rouge à lèvres selon un premier mode de réalisation qui ne fait pas partie de l'invention, le bâton de rouge à lèvres comprenant un dispositif applicateur partiellement écorché pour montrer le raisin de rouge à lèvres, et un étui amovible dans lequel un miroir est monté,
- la figure 2 est une vue en coupe selon l'orientation référencée II-II sur la figure 1 du bâton de rouge à lèvres de la figure 1, illustrant l'étui placé sur le dispositif applicateur et le miroir dans une position escamotée,
- la figure 3 est une vue en coupe selon l'orientation référencée II-II sur la figure 1 de l'étui du bâton de rouge à lèvres de la figure 1, illustrant le miroir dans une position d'utilisation,
- la figure 4 est une vue analogue à celle de la figure 3 illustrant une variante qui ne fait pas partie de l'invention relative à la réalisation d'un siège pour un ressort sollicitant élastiquement le miroir vers la position d'utilisation,
- la figure 5 est une vue en perspective du bâton de rouge à lèvres selon un deuxième mode de réalisation conforme à l'invention, le dispositif applicateur étant partiellement écorché pour montrer le raisin de rouge à lèvres,
- la figure 6 est une vue en coupe selon l'orientation référencée VI-VI sur la figure 5 du bâton de rouge à lèvres de la figure 5, illustrant le miroir dans la position escamotée,
- la figure 7 est une vue en perspective d'un support portant le miroir dans le bâton de rouge à lèvres de la figure 5,
- la figure 8 est une vue en coupe selon l'orientation référencée VI-VI sur la figure 5 de l'étui du bâton de rouge à lèvres de la figure 5, illustrant le miroir dans la position d'utilisation,
- la figure 9 est une vue agrandie du détail référencé IX sur la figure 8,
- la figure 10 est une vue agrandie du détail référencé X sur la figure 6,
- la figure 11 est une vue en perspective du bâton de rouge à lèvres selon un troisième mode de réalisation conforme à l'invention, le dispositif applicateur étant partiellement écorché pour montrer le raisin de rouge à lèvres,
- la figure 12 est une vue en coupe selon l'orientation référencée XII-XII sur la figure 11 du bâton de rouge à lèvres de la figure 11, illustrant le miroir dans la position escamotée,
- la figure 13 est une vue en perspective du bâton de rouge à lèvres selon une variante conforme à l'invention du bâton de rouge à lèvres de la figure 11, le dispositif applicateur étant partiellement écorché pour montrer le raisin de rouge à lèvres,
- la figure 14 est une vue en perspective d'une variante conforme à l'invention du bâton de rouge à lèvres de la figure 5, dans laquelle le bâton de rouge à lèvres présente une section circulaire,
- la figure 15 est une vue agrandie en coupe selon l'orientation référencée XV-XV sur la figure 14 d'une partie du bâton de rouge à lèvres de la figure 14.

Sur les figures, les mêmes références désignent des éléments identiques ou similaires.

Les figures 1 à 15 représentent un distributeur 1 comprenant :
- un dispositif applicateur comprenant un produit solide ou pâteux destiné à être déposé notamment sur une partie du visage d'un utilisateur dans le cadre d'un usage cosmétique ou pharmaceutique,
- un étui 20 qui peut être placé de manière amovible coaxialement sur le dispositif applicateur pour le recouvrir au moins partiellement, et
- un organe mobile 35 pourvu d'un miroir 46 présentant une surface réfléchissante 45, lequel organe mobile 35 est monté déplaçable à l'intérieur de l'étui pour permettre à l'utilisateur de voir la partie du visage sur laquelle le produit doit être appliqué.

Dans un but d'illustration, la suite de la description est faite avec un raisin de rouge à lèvres comme produit contenu dans le dispositif applicateur.

Par ailleurs, au sens de la présente demande, on entend par le terme miroir d'une manière générale tout élément solide comportant une surface polie plane ou sensiblement plane capable de réfléchir les rayons lumineux, de sorte que l'utilisateur puisse distinguer l'image renvoyée par cette surface.

La surface réfléchissante est une surface capable par réflexion de la lumière incidente de reproduire une image visible par l'utilisateur. A titre d'exemples, la surface réfléchissante peut être obtenue par dépôt sous vide d'une couche métallique directement sur l'organe mobile 35, d'un film plastique recouvert d'une telle couche et collé sur l'organe mobile 35, ou d'une plaque métallique polie, typiquement en aluminium.

Avantageusement, dans les modes de réalisation décrits, le miroir est un miroir classique en verre, par exemple plan.

Dans un premier mode de réalisation qui ne fait pas partie de l'invention, représenté sur les figures 1 et 2, le dispositif applicateur s'étend selon un axe A et comprend une base 5, une gaine 15 montée sur la base 5 et un godet 16, aussi appelé cupule, monté sur la gaine 15.

La base 5 présente une paroi latérale 6 tubulaire de section rectangulaire s'étendant depuis une paroi transversale 7 rectangulaire jusqu'à un bord libre 8. La paroi latérale 6 entoure un manchon 9 tubulaire centré sur l'axe A du dispositif applicateur et qui s'étend depuis la paroi transversale 7.

Dans le mode de réalisation représenté, le dispositif applicateur comporte une ferrule 10 tubulaire présentant une partie centrale 12 qui surmonte le bord libre 8 de la base 5 de sorte que la surface extérieure de la partie centrale 12 affleure la surface extérieure de la base 5. En particulier, la ferrule 10 comporte des deux parties amincies 11, 13 disposées de part et d'autre de la partie centrale 12 par rapport à l'axe A du dispositif applicateur. L'une 11 des parties amincies est emmanchée dans la base 5, l'autre partie amincie 13 formant une partie d'emmanchement sur laquelle l'étui 20 peut être emmanché. En variante, la partie d'emmanchement pourrait être réalisée directement sur la paroi latérale 6 de la base 5.

La gaine 15 est tubulaire de section circulaire et s'étend entre une extrémité emmanchée sur le manchon 9 de la base 5 de manière à pouvoir pivoter selon l'axe A du dispositif applicateur, et une extrémité libre 17.

Le godet 16 est monté coulissant à l'intérieur de la gaine 15 et est configuré pour recevoir le raisin de rouge à lèvres 2.

De façon connue en soi, le dispositif applicateur comprend des éléments de couplage, par exemple sous la forme de rainures et d'ergots, ménagés sur la base 5, la gaine 15 et le godet 16 de telle sorte qu'une rotation de la gaine 15 par rapport à la base 5 selon l'axe A du dispositif applicateur provoque une translation du godet 16 le long de l'axe A du dispositif applicateur.

Le raisin de rouge à lèvres 2 placé sur le godet 16 peut ainsi être déplacé entre une position de rangement, dans laquelle il est entièrement logé dans la gaine 15, et une position d'application, dans laquelle il fait saillie par rapport à l'extrémité libre 17 de la gaine.

Sur les figures 1 et 2, l'étui 20 est cylindrique selon un axe central B et comporte un fond 21 et une paroi latérale 25.

Le fond 21 comporte une paroi transversale par rapport à l'axe central B, rectangulaire, et une jupe de guidage 22 annulaire qui s'étend depuis la paroi transversale selon l'axe central B. La jupe de guidage présente extérieurement un bourrelet de maintien 23 annulaire. Dans le premier mode de réalisation, le fond 21 est rapporté et solidarisé de façon appropriée à une extrémité de la paroi latérale 25.

La paroi latérale 25 est tubulaire de section rectangulaire et s'étend selon l'axe central B depuis le fond 21 jusqu'à un bord libre 26. La paroi latérale 25 et le fond 21 présentent des surfaces intérieures qui délimitent un logement 27 adapté pour recevoir coaxialement une partie du dispositif applicateur, le bord libre 26 de la paroi latérale 25 délimitant une ouverture d'accès au logement 27.

Dans le mode de réalisation représenté, il est prévu que le logement 27 reçoive la partie du dispositif applicateur composée de la partie d'emmanchement 13 et d'une partie de la gaine 15. Dans d'autres modes de réalisation, le logement 27 pourrait recevoir d'autres parties du dispositif applicateur ou le dispositif applicateur entier, des moyens d'extraction du dispositif applicateur étant prévus dans ce dernier cas.

Comme on peut le voir sur les figures 1 et 3, l'étui 20 comporte à l'intérieur du logement 27 une ou plusieurs butées 28 en saillie de la paroi latérale 25. Par exemple, quatre butées 28 rigides, venues de matière avec la paroi latérale 25 peuvent être disposées à chaque coin du logement 27, à proximité de l'ouverture de l'étui 20. Chaque butée 28 présente une surface inférieure sensiblement transversale par rapport à l'axe central B et en regard du fond 21. Les surfaces inférieures des butées 28 forment une surface de butée 30 visant à limiter le déplacement de l'organe mobile 35 dans le logement 27 vers l'ouverture.

Sur les figures 2 et 3, l'organe mobile 35 comprend un support 36 et un miroir 46.

Le support 36 comporte une plaque 37 de forme rectangulaire depuis une face de laquelle s'étendent perpendiculairement des pieds 38 et un manchon de guidage 39, centré. Le manchon de guidage 39 est adapté pour pouvoir entourer la jupe de guidage 22 de l'étui 20 et présente intérieurement un bourrelet de maintien 40 annulaire.

Le miroir 46 est fixé à la plaque 36, sur la face opposée aux pieds 38 et au manchon de guidage 39.

Le support 36 est monté entre le fond 21 de l'étui et les butées 28 de sorte que la plaque 37 et le miroir 46 s'étendent perpendiculairement à l'axe central B, le miroir 46 est quant à lui tourné vers l'ouverture de l'étui 20 et les pieds 38 et le manchon de guidage 39 sont dirigés vers le fond 21 de l'étui.

Dans le mode de réalisation représenté aux figures 2 et 3, un organe élastique sous la forme d'un ressort de compression 50, présentant une longueur à vide et une raideur déterminées, est monté entre le fond 21 et l'organe mobile 35. En particulier, l'une des extrémités du ressort 50 est emmanchée sur la jupe de guidage 22 du fond 21 de l'étui et l'autre extrémité est emmanchée dans le manchon de guidage 39 du support. La jupe de guidage 22 et le manchon de guidage 39 forment des sièges sur lesquels le ressort de compression 50 est retenu au moyen des bourrelets de maintien 23, 40. Avantageusement, selon un mode de réalisation, on utilise un ressort conique ou double conique afin de gagner le plus de place possible.

Le support 36 est alors déplaçable à l'intérieur du logement 27 selon l'axe central B entre une position escamotée, représentée sur la figure 2, et une position d'utilisation, représentée sur les figures 1 et 3.

La position d'utilisation est définie par la surface de butée contre laquelle l'organe mobile vient en contact sous l'effet du ressort de compression 50.

En particulier, le ressort de compression 50 sollicite élastiquement le support 36 vers la position d'utilisation, dans laquelle l'organe mobile 35 est écarté du fond 21 et pressé contre les butées 28, le miroir 46 se trouvant ainsi à proximité de l'ouverture de l'étui 20. Les butées 28 sont agencées à une distance du fond 21 strictement inférieure à la longueur à vide du ressort de compression 50 afin de s'assurer que l'organe mobile 35 vient en butée sur la surface de butée 30 formée par les butées 28 en position d'utilisation.

Comme on peut le voir sur la figure 2, l'organe mobile 35 est rapproché du fond 21, dans la position escamotée, lorsque l'étui 20 est placé sur le dispositif applicateur. En particulier, on peut prévoir que l'extrémité libre 17 de la gaine appuie sur le miroir 46 contre la force du ressort de compression 50 pour ramener et maintenir l'organe mobile 35 dans la position escamotée.

Dans le premier mode de réalisation représenté sur les figures 1 à 3, le montage de l'organe mobile 35 dans le logement 27 se fait à l'opposé de l'ouverture avant la mise en place du fond 21. On pourrait toutefois prévoir d'autres formes de réalisation des butées, par exemple sous forme de languettes flexibles s'étendant axialement vers le fond 21, permettant un montage de l'organe mobile 35 par l'ouverture.

D'autres modifications peuvent être apportées au dispositif applicateur, à l'étui 20 ou à l'organe mobile 35. Par exemple, dans une variante représentée sur la figure 4, le siège du ressort de compression 50 sur le fond 21 de l'étui est formé par un relief en creux 24.

En outre, dans d'autres modes de réalisation, le ressort de compression 50 peut être remplacé pour tout organe d'actionnement, notamment de type vérin ou autre, adapté pour solliciter l'organe mobile 35 vers la position d'utilisation.

En relation avec les figures 5 à 10, on décrit un deuxième mode de réalisation du bâton de rouge à lèvres conforme à l'invention.

Comme pour le premier mode de réalisation, le bâton de rouge à lèvres selon le deuxième mode de réalisation comprend le dispositif applicateur précédemment décrit ainsi qu'un étui 20 et un organe mobile 35 analogues à ceux précédemment décrits.

Le deuxième mode de réalisation diffère toutefois du premier mode de réalisation essentiellement par la réalisation de la surface de butée 30 contre laquelle l'organe mobile 35 est en contact en position d'utilisation.

Dans le deuxième mode de réalisation, le support 36 représenté sur la figure 7 comporte deux parois de piètement 41 qui s'étendent perpendiculairement depuis deux côtés opposés de la plaque 37. Deux languettes 42 déformables élastiquement sont formées sur les parois de piètement 41 par des découpes des parois de piètement 41. Les languettes 42 s'étendent globalement perpendiculairement à la plaque 37 jusqu'à une extrémité libre à proximité de la plaque 37. Les languettes 42 sont coudées de sorte que les extrémités libres sont écartées vers l'extérieur par rapport au reste des parois de piètement 41.

Une fois le support 36 placé dans le logement 27, comme visible sur la figure 6, les languettes 42 s'étendant globalement selon l'axe central B vers l'ouverture, les extrémités libres venant en contact avec la surface intérieure de la paroi latérale 25. Les languettes 42 forment alors des éléments de guidage assurant le guidage et la régularité du déplacement du support 36 dans le logement 27 du fait de la friction des extrémités libres sur la surface intérieure de la paroi latérale 25.

En variante, le support 36 pourrait comprendre un ou plus de deux éléments de guidage de toute forme appropriée.

Sur les figures 8 et 9, l'étui 20 comporte intérieurement deux évidements 34 ménagé dans deux côtés opposés de la paroi latérale 25. Chaque évidement 34 présente une surface sensiblement transversale par rapport à l'axe central B, dirigée vers le fond 21 et placée à proximité de l'ouverture de l'étui 20. Les surfaces transversales des évidements 34 forment la surface de butée 30 contre laquelle l'organe mobile 35 vient en butée en position d'utilisation.

En particulier, lorsque le support 36 arrive en position d'utilisation, les languettes 42, du fait de leur élasticité, se déploient dans les évidements 34 et les extrémités libres viennent en contact avec la surface de butée 30. Les languettes 42 et la surface de butée 30 peuvent être agencées pour que le miroir 46 affleure le bord libre 26 de l'étui en position d'utilisation.

Selon ce deuxième mode de réalisation, il est possible d'utiliser tout type de miroir en verre, en particulier ceux ayant une surface sensiblement plane, typiquement concave, afin d'obtenir des effets optiques, typiquement un grossissement, au niveau de la zone sur laquelle le produit doit être appliqué.

Comme on peut le voir sur la figure 10, la partie d'emmanchement 13 du dispositif applicateur comprend alors en outre un élément d'accrochage, tel qu'un bourrelet 14 déformable élastiquement, agencé pour s'encliqueter dans l'évidement 34 lorsque le dispositif applicateur est reçu dans le logement 27 de l'étui. L'étui 20 est ainsi retenu sur le dispositif applicateur, l'organe mobile 35 étant en position escamoté comme expliqué précédemment.

Dans le deuxième mode de réalisation, le montage de l'organe mobile 35 dans le logement 27 peut être réalisé par l'ouverture. Le fond 21 de l'étui peut donc être formé en une seule pièce avec la paroi latérale 25.

Sur les figures 11 et 12, on représente un troisième mode de réalisation du bâton de rouge à lèvres conforme à l'invention.

Le bâton de rouge à lèvres selon le troisième mode de réalisation comprend le dispositif applicateur et l'étui 20 décrit précédemment en relation avec le deuxième mode de réalisation, ainsi qu'un organe mobile 35 analogue à celui décrit précédemment en relation avec le deuxième mode de réalisation.

En particulier, comme visible sur la figure 12, le support 36 du bâton de rouge à lèvres selon le troisième mode de réalisation comporte une ou plusieurs languettes 42 en contact avec la surface intérieure de la paroi latérale 25 de l'étui pour guider son déplacement et venir en butée contre la surface d'arrêt 30 d'un ou plusieurs évidements 34 formés dans la paroi latérale 25 en position d'utilisation.

Le bâton de rouge à lèvres selon le troisième mode de réalisation diffère de celui selon le deuxième mode de réalisation essentiellement par la forme du support 36 et l'agencement du miroir 46.

Le support 36 comporte une paroi latérale 43 tubulaire de section rectangulaire qui s'étend selon l'axe central B depuis la plaque transversale 37. La paroi latérale 43 et la plaque 37 définissent un espace de réception 44 cylindrique ouvert du côté de l'ouverture de l'étui 20 et adapté pour recevoir la gaine 15 du dispositif applicateur lorsque l'étui 20 est placé sur le dispositif applicateur.

Afin d'augmenter les dimensions de la surface réfléchissante 45, le miroir 46 est fixé sur une surface extérieure du support 36 et s'étend parallèlement à l'axe central B.

Comme on peut le voir sur la figure 11, dans la position d'utilisation, la majeure partie du miroir 46 sort de l'étui, ce qui améliore la visibilité de la surface réfléchissante 45. Avec un tel agencement du miroir 46, on peut prévoir sur la paroi latérale 25 des éléments adaptés pour essuyer le miroir 46 lors du déplacement du support 36.

La figure 13 représente une variante du troisième mode de réalisation dans laquelle le miroir 46 parallèle à l'axe central B est fixé au support 36 dépourvu de paroi latérale. L'organe mobile 35 présente alors une forme générale de L.

Dans les modes de réalisation représentés, le distributeur 1, et en particulier la base 5, l'étui 20 et le support 36, a une section globalement rectangulaire. L'invention n'est toutefois pas limitée à une telle section.

On peut par exemple prévoir, en variante représentée sur les figures 14 et 15, que la section du distributeur soit globalement circulaire.

Dans le distributeur 1 des figures 14 et 15, illustré comme une variante du deuxième mode de réalisation décrit précédemment mais transposable aux autres modes de réalisation, des organes de verrouillage du dispositif applicateur sur l'étui 20 sont prévus.

Ces organes de verrouillage comprennent par exemple deux ergots 60 formés sur la partie d'emmanchement 13, et deux rainures 61 en L formés dans la surface intérieure de l'étui 20 et débouchant sur le bord libre 26 de l'étui. Chaque rainure 61 en L présente une partie transversale 63 s'étendant depuis une partie axiale 62 sensiblement sur un quart de la circonférence de l'étui 20.

Le verrouillage du dispositif applicateur sur l'étui 20 est obtenu en insérant les ergots 60 dans les rainures 61 en L par les parties axiales 62 et en tournant le dispositif applicateur par rapport à l'étui 20 d'un quart de tour.

## Revendications

1. Distributeur (1) de produit, notamment cosmétique, comprenant :
- un dispositif applicateur (2, 5, 15, 16) adapté pour appliquer ledit produit, ledit dispositif applicateur (2, 5, 15, 16) s'étendant selon un axe (A),
- un étui (20) comportant un logement (27) qui s'étend longitudinalement selon un axe central (B) entre un fond (21) fermé et une ouverture d'accès au logement (27) à l'opposé du fond (21), ledit logement étant adapté pour recevoir coaxialement au moins une partie du dispositif applicateur (2, 5, 15, 16), l'étui (20) comportant une paroi latérale (25) tubulaire délimitant le logement (27) transversalement par rapport à l'axe central (B),
- un organe mobile (35) pourvu d'un miroir (46), l'organe mobile (35) étant monté déplaçable à l'intérieur du logement (27) selon l'axe central (B) entre une position escamotée, dans laquelle ledit organe mobile (35) est rapproché du fond (21), et une position d'utilisation, dans laquelle ledit organe mobile (35) est écarté du fond (21),
- un organe d'actionnement (50) monté entre le fond (21) de l'étui (20) et l'organe mobile (35) et adapté pour solliciter l'organe mobile (35) vers la position d'utilisation,
dans lequel le logement (27) comporte une surface de butée (30) adaptée pour coopérer avec l'organe mobile (35) pour définir la position d'utilisation dudit organe mobile (35), l'étui (20) comporte intérieurement au moins un évidement (34) ménagé dans la paroi latérale (25), ledit évidement (34) présentant la surface de butée (30),
et l'organe mobile (35) comporte au moins un élément de guidage (42) configuré pour être en contact avec une surface intérieure de l'étui (20) et pour être en contact avec la surface de butée (30) en position d'utilisation de l'organe mobile (35), ledit distributeur (1) étant **caractérisé en ce que** l'élément de guidage est une languette (42) déformable élastiquement s'étendant selon l'axe central (B) vers l'ouverture jusqu'à une extrémité libre en contact avec la surface intérieure de l'étui (20), ladite extrémité libre étant en contact avec la surface de butée (30) en position d'utilisation de l'organe mobile (35).

2. Distributeur (1) selon la revendication 1, dans lequel la surface de butée (30) est agencée sensiblement transversalement par rapport à l'axe central (B) pour être en contact avec l'organe mobile (35) en position d'utilisation.

3. Distributeur (1) selon la revendication 1 ou 2, dans lequel le dispositif applicateur (2, 5, 15, 16) comprend un élément d'accrochage (14) adapté pour s'encliqueter dans l'évidement (34) lorsque le dispositif applicateur (2, 5, 15, 16) est reçu dans le logement (27) de l'étui.

4. Distributeur (1) selon l'une quelconque des revendications 1 à 3, dans lequel le miroir (46) s'étend perpendiculairement à l'axe central (B).

5. Distributeur (1) selon l'une quelconque des revendications 1 à 3, dans lequel le miroir (46) s'étend parallèlement à l'axe central (B).

6. Distributeur (1) selon la revendication 5, dans lequel l'organe mobile (35) comprend un support (46) comportant un espace de réception (44) qui s'étend selon l'axe central (B), ledit espace de réception étant ouvert du côté de l'ouverture de l'étui (20) pour recevoir le dispositif applicateur (2, 5, 15, 16), ledit support (46) présentant une surface extérieure portant le miroir (46).

7. Distributeur (1) selon l'une quelconque des revendications 1 à 6, dans lequel le dispositif applicateur (2, 5, 15, 16) comprend un produit solide ou pâteux destiné à être déposé sur les lèvres dans le cadre d'un usage cosmétique ou pharmaceutique.

8. Distributeur (1) selon l'une quelconque des revendications 1 à 7, dans lequel le dispositif applicateur comprend un produit à usage cosmétique pour le soin et/ou le maquillage des lèvres.

9. Distributeur (1) selon la revendication 8, dans lequel le produit est un raisin de rouge à lèvres.

## Patentansprüche

1. Abgabevorrichtung (1) zur Abgabe eines Produkts, insbesondere eines kosmetischen Produkts, aufweisend:
- eine zum Auftragen des Produkts geeignete Applikatorvorrichtung (2, 5, 15, 16), die sich entlang einer Achse (A) erstreckt,
- eine Hülse (20) mit einer Kammer (27), die sich in Längsrichtung entlang einer zentralen Achse (B) zwischen einem geschlossenen Boden (21) und einer dem Boden (21) gegenüberliegenden Zugangsöffnung der Kammer (27) erstreckt, wobei die Kammer angepasst ist, mindestens einen Teil der Applikatorvorrichtung (2, 5, 15, 16) koaxial aufzunehmen, wobei die Hülse (20) eine röhrenförmige Seitenwand (25) aufweist, die die Kammer (27) transversal zur zentralen Achse (B) begrenzt,
- ein mit einem Spiegel (46) versehenes bewegliches Element (35), das im Innern der Kammer (27) verschiebbar entlang der zentralen Achse (B) zwischen einer zurückgezogenen Position, in welcher das bewegliche Element (35) dem Boden (21) angenähert ist, und einer Verwendungsposition, in welcher das bewegliche Element (35) von dem Boden (21) entfernt ist, angeordnet ist,
- ein Betätigungselement (50), das zwischen dem Boden (21) der Hülse (20) und dem beweglichen Element (35) angeordnet ist und angepasst ist, das bewegliche Element (35) zur Verwendungsposition hin vorzuspannen,
wobei die Kammer (27) eine Anschlagfläche (30) aufweist, die angepasst ist, mit dem beweglichen Element (35) zusammenzuwirken, um die Verwendungsposition des beweglichen Elements (35) festzulegen,
die Hülse (20) im Innern mindestens eine in der Seitenwand (25) bereitgestellte Aussparung (34) aufweist, die die Anschlagfläche (30) aufweist, und das bewegliche Element (35) mindestens ein Führungselement (42) aufweist, das konfiguriert ist, in Kontakt mit einer Innenfläche der Hülse (20) zu sein und in der Verwendungsposition des beweglichen Elements (35) in Kontakt mit der Anschlagfläche (30) zu sein,
wobei die Abgabevorrichtung (1) **dadurch gekennzeichnet ist, dass** das Führungselement eine elastisch verformbare Zunge (42) ist, die sich entlang der zentralen Achse (B) in Richtung Öffnung erstreckt, bis ein freies Ende in Kontakt mit der Innenfläche der Hülse (20) ist, wobei in der Verwendungsposition des beweglichen Elements (35) das freie Ende in Kontakt mit der Anschlagfläche (30) ist.

2. Abgabevorrichtung (1) nach Anspruch 1, wobei die Anschlagfläche (30) im Wesentlichen transversal bezüglich der zentralen Achse (B) angeordnet ist, um in der Verwendungsposition in Kontakt mit dem beweglichen Element (35) zu sein.

3. Abgabevorrichtung (1) nach Anspruch 1 oder 2, wobei die Applikatorvorrichtung (2, 5, 15, 16) ein Hakenelement (14) aufweist, das angepasst ist, in die Aussparung (34) einzurasten, wenn die Applikatorvorrichtung (2, 5, 15, 16) in der Kammer (27) der Hülse aufgenommen ist.

4. Abgabevorrichtung (1) nach einem der Ansprüche 1 bis 3, wobei der Spiegel (46) sich senkrecht zur zentralen Achse (B) erstreckt.

5. Abgabevorrichtung (1) nach einem der Ansprüche 1 bis 3, wobei der Spiegel (46) sich parallel zur zentralen Achse (B) erstreckt.

6. Abgabevorrichtung (1) nach Anspruch 5, wobei das bewegliche Element (35) einen Träger (46) mit einem Aufnahmeraum (44) aufweist, der sich entlang der zentralen Achse (B) erstreckt, wobei der Aufnahmeraum zur Seite der Öffnung der Hülse (20) hin offen ist, um die Applikatorvorrichtung (2, 5, 15, 16) aufzunehmen, wobei der Träger (46) eine Außenfläche, die den Spiegel (46) trägt, aufweist.

7. Abgabevorrichtung (1) nach einem der Ansprüche 1 bis 6, wobei die Applikatorvorrichtung (2, 5, 15, 16) ein festes oder ein pastenartiges Produkt aufweist, das im Rahmen einer kosmetischen oder pharmazeutischen Verwendung auf die Lippen aufzutragen ist.

8. Abgabevorrichtung (1) nach einem der Ansprüche 1 bis 7, wobei die Applikatorvorrichtung ein kosmetisch zu verwendendes Produkt zum Pflegen und/oder Schminken der Lippen ist.

9. Abgabevorrichtung (1) nach Anspruch 8, wobei das Produkt ein Lippenstift ist.

## Claims

1. Dispenser (1) for a product, in particular a cosmetic product, comprising:
- an applicator device (2, 5, 15, 16) suitable for applying said product, said applicator device (2, 5, 15, 16) extending along an axis (A),
- a case (20) comprising a housing (27) which extends longitudinally along a central axis (B) between a closed base (21) and an access opening to the housing (27) opposite the base (21), said housing being suitable for coaxially receiving at least a part of the applicator device (2, 5, 15, 16), the case (20) comprising a tubular side wall (25) delimiting the housing (27) transversely relative to the central axis (B),
- a mobile member (35) provided with a mirror (46), the mobile member (35) being mounted so as to be displaceable inside the housing (27) along the central axis (B) between a retracted position in which said mobile member (35) is moved close to the base (21) and a position of use in which said mobile member (35) is moved away from the base (21),
- an actuator member (50) mounted between the base (21) of the case (20) and the mobile member (35) and suitable for urging the mobile member (35) towards the position of use,
wherein the housing (27) comprises an abutment surface (30) suitable for co-operating with the mobile member (35) to define the position of use of said mobile member (35), the case (20) comprising internally at least one recess (34) formed in the side wall (24), said recess (34) having the abutment surface (30), and the mobile member (35) comprises at least one guide element (42) configured to be in contact with an internal surface of the case (20) and to be in contact with the abutment surface (30) when the mobile member (35) is in the position of use, said dispenser (1) being **characterised in that** the guide element is an elastically deformable tab (42) extending along the central axis (B) towards the opening as far as a free end in contact with the internal surface of the case (20), said free end being in contact with the abutment surface (30)when the mobile member (35) is in the position of use.

2. Dispenser (1) as claimed in claim 1, wherein the abutment surface (30) is arranged substantially transversely relative to the central axis (B) so as to be in contact with the mobile member (35) in the position of use.

3. Dispenser (1) as claimed in claim 1 or 2, wherein the applicator device (2, 5, 15, 16) comprises a securing element (14) suitable for clicking into the recess (34) when the applicator device (2, 5, 15, 16) is received in the housing (27) of the case.

4. Dispenser (1) as claimed in any one of claims 1 to 3, wherein the mirror (46) extends perpendicular to the central axis (B).

5. Dispenser (1) as claimed in any one of claims 1 to 3, wherein the mirror (46) extends parallel with the central axis (B).

6. Dispenser (1) as claimed in claim 5, wherein the mobile member (35) comprises a support (46) having a receiving space (44) which extends along the central axis (B), said receiving space being open at the end of the case (20) having the opening in order to receive the applicator device (2, 5, 15, 16), said support (46) having an external surface supporting the mirror (46).

7. dispenser (1) as claimed in any one of claims 1 to 6, wherein the applicator device (2, 5, 15, 16) comprises a solid or paste product designed to be applied to the lips for cosmetic or pharmaceutical use.

8. Dispenser (1) as claimed in any one of claims 1 to 7, wherein the applicator device comprises a cosmetic product for the care and/or make-up of the lips.

9. Dispenser (1) as claimed in claim 8, wherein the product is a stick of lipstick.
